# EUROPÄISCHE PATENTSCHRIFT

(11) **EP 0 343 102 B1**
(45) Veröffentlichungstag und Bekanntmachung des Hinweises auf die Patenterteilung: **17.06.1992**
(21) Anmeldenummer: 89810311.4
(22) Anmeldetag: 26.04.1989
(51) Int. Cl.: B65D 41/34

(54) **Verschlusskappe aus Kunststoffmaterial**
Plastic closure cap
Capuchon en matière plastique

(30) Priorität: 16.05.1988 CH 1839/88
(43) Veröffentlichungstag der Anmeldung: 23.11.1989
(73) Patentinhaber: Crown Cork AG, 4153 Reinach (CH)
(72) Erfinder: Breuer, Hans-Werner, CH-4249 Himmelried (CH); Stibal, Werner R.F., CH-7203 Trimmis (CH); Bartl, Franz Thomas, CH-4123 Allschwil (CH)
(74) Vertreter: Hepp, Dieter

(56) Entgegenhaltungen:
- EP-A- 0 012 082
- FR-A- 2 134 264

## Beschreibung

Die Erfindung betrifft eine Verschlusskappe aus Kunststoffmaterial gemäss Oberbegriff von Patentanspruch 1. Derartige Verschlusskappen sind zum Verschliessen von Behältern, vor allem zum Verschliessen von Getränkeflaschen in einer Vielzahl von Ausführungsformen bekannt und gebräuchlich. Das Garantieband derartiger Verschlusskappen ist dabei so ausgebildet, dass es beim erstmaligen Aufsetzen der Verschlusskappe auf einem Behälter, z.B. eine Flasche mit Vorsprüngen an der Flasche derart formschlüssig in Eingriff gelangt, dass das Garantieband beim Abschrauben der Verschlusskappe von den Vorsprüngen gehalten und dadurch vom Körper der Verschlusskappe getrennt wird. Das Trennen bzw. Abreissen des Garantiebands zeigt also an, ob ein solcher Behälter bereits einmal geöffnet wurde und dient somit dem Konsumentenschutz.

Derartige Verschlusskappen können auf verschiedene Weise mit dem Behälterhals formschlüssig verbunden werden. So sind z.B. Verschlusskappen bekannt, die über einen Wulst am Behälterhals geschnappt werden. Am meisten gebräuchlich sind jedoch Schraubkappen, die vor allem bei Getränkeflaschen im Einsatz sind. Aus der DE-A-28 19 947 oder der EP-A-00 12 082 sind zwei Ausführungsformen derartiger Schraubverschlüsse bekannt. Dabei sind an der Innenseite des Garantiebandes Vorsprünge vorgesehen, die beim Aufschrauben der Verschlusskappe über einen Wulst an der Getränkeflasche geschnappt werden. Bei der DE-A-28 19 947 werden diese Vorsprünge durch nach innen gerichtete Aussparungen aus der Wand des Garantiebands gebildet. Bei der EP-A-00 12 082 sind an der Innenseite des Garantiebands radial nach innen gerichtete, im Querschnitt etwa parallelogrammförmige Vorsprünge angeformt.

Auch aus den US-A-4,588,100, 4,595,110, 4,565,295 und 4,550,845 sind derartige Schraubverschlüsse mit Garantiebändern bekannt, die mechanisch mit Vorsprüngen oder mit einem Wulst am Behälterhals in Eingriff gebracht werden.

In der Praxis hat sich gezeigt, dass vor allem beim erstmaligen Aufschrauben der Verschlusskappen in der Abfüllstrasse Probleme auftreten können. Derartige moderne Abfüllstrassen laufen heute mit Geschwindigkeiten von über 50'000 Flaschen pro Stunde. Dies bedeutet, dass die Verschlusskappen mit hoher Geschwindigkeit auf die Flaschen aufgeschraubt werden müssen. Die Vorsprünge am Garantieband, welche mit ihren Rastkanten mit entsprechenden Vorsprüngen der Behälter bzw. Flaschen in Eingriff gebracht werden müssen, dürfen also dem Aufweiten keinen zu grossen Widerstand entgegensetzen. Dies ist jedoch vor allem deshalb problematisch, weil das Garantieband selbst bei den bekannten Verschlusskappen zylindrisch ausgebildet ist und selbst nur geringfügig gedehnt werden kann. Dementsprechend muss das Garantieband mit einem derart grossen Innendurchmesser versehen sein, dass die radial nach innen ragenden Vorsprünge beim Aufsetzen durch den Vorsprung an der Behältermündung relativ leicht nach aussen gebogen werden können, um unter die untere Kante des genannten Vorsprungs zu schnappen. Dies erfordert relativ flexibel ausgebildete Vorsprünge und grossen Innendurchmesser des Garantiebands. Dadurch besteht aber andererseits die Gefahr, dass aufgrund der Flexibilität der Vorsprünge diese beim vorsichtigen Abschrauben der Verschlusskappe sich in gleicher Weise deformieren und es zulassen, dass die Verschlusskappe vom Behälterhals entfernt wird, ohne dass das Garantieband von der Verschlusskappe abgerissen wird. Aus den gegensätzlichen Ansprüchen von einfacher, leichter Aufsetzbarkeit, auch bei hohen Abfüllgeschwindigkeiten und fester formschlüssiger Verbindung nach dem Aufschrauben erwachsen also praktische Probleme.

Der Erfindung liegt die Aufgabe zugrunde, die Nachteile des Bekannten zu vermeiden, insbesondere also eine Verschlusskappe zu schaffen, die elastisch und ohne Gefahr der Zerstörung der Garantiesicherung auf die Behältermündung aufgesetzt werden kann und die andererseits nach dem Aufsetzen fest und formschlüssig mit der Behältermündung verbunden ist. Dies soll bei einfacher geometrischer Formgebung und mit möglichst geringem Materialaufwand erreicht werden. Erfindungsgemäss wird dies in erster Linie bei einer Verschlusskappe mit dem Kennzeichen von Patentanspruch 1 erreicht. In Abkehr vom Stand der Technik ist dabei also die Wand des Garantieband selbst im Querschnitt nicht zylindrisch ausgebildet sondern mit nach innen gerichteten Einbuchtungen versehen. Diese Einbuchtungen erlauben beim erstmaligen Aufsetzen der Verschlusskappe eine Aufweitung des Garantiebands, da die Einbuchtungen lediglich radial nach aussen gedrückt werden müssen, um den freien Innendurchmesser des gesamten Garantiebands wesentlich zu vergrössern. Beim erfindungsgemässen Garantieband werden dabei keinerlei Vorsprünge an der Innenwand des Garantiebands benötigt, da die oberen Begrenzungsflachen des Garantiebands selbst im Bereich der Einbuchtungen die Rastkanten bilden, welche unter entsprechende Vorsprünge am Behälterhals greifen. Durch entsprechende Auswahl des Kunststoffmaterials, der Wanddicke des Garantiebands und der geometrischen Form der Einbuchtungen lässt sich die Verschlusskappe dabei auf einfache Weise so optimieren, dass die Aufweitung, d.h. die Vergrösserung des freien Innendurchmessers des Garantiebands beim Aufsetzen der Verschlusskappe und beim Ueberstreifen über die Vorsprünge am Behälterhals einwandfrei erfolgen kann, ohne dass dabei die Verbindungselemente beschädigt werden. Dies lässt sich dadurch unterstützen, dass das Garantieband im Bereich der Unterkanten der Einbuchtungen schräg zur Mittelachse der Verschlusskappe hin geneigt verläuft. Ein Winkel von etwa 45° hat sich dabei als besonders vorteilhaft erwiesen.

Gleichzeitig lässt sich aber durch entsprechende Ausbildung der oberen Begrenzungsflache der Einbuchtungen als Rastkanten sicherstellen, dass diese fest hinter die Vorsprunge am Behälterhals schnappen, dass also das Garantieband beim erstmaligen Oeffnen der Verschlusskappe fest am Behälterhals klemmt und die Verbindungselemente zwischen Verschlusskappe und Garantieband zuverlässig reissen. Besonders zuverlässig und einfach herstellbar sind dabei Garantiebänder, die im Querschnitt etwa kreisförmig und gewellt verlaufen.

In der Praxis lässt sich besonders guter Halt des Garantiebands über den Vorsprüngen des Behälterhalses erreichen, wenn das Garantieband in einen oberen und einen unteren Abschnitt unterteilt ist, wobei die Innenwand des oberen Abschnittes etwa zylindrisch ausgebildet ist und wobei der untere Abschnitt mit den radial nach innen gerichteten Einbuchtungen versehen ist und jeweils zwischen Einbuchtungen mit dem oberen Abschnitt eine Einheit bildet. Der untere Abschnitt lässt sich dabei in der vorstehend beschriebenen Weise radial nach aussen aufweiten und über entsprechende Vorsprünge am Behälterhals schnappen. Der obere Abschnitt verleiht dem Garantieband zusätzliche Stabilität und umgibt die entsprechenden Vorsprünge am Behälterhals, ohne mit ihnen form- oder kraftschlüssig in Eingriff zu gelangen.

Anstelle der gewählten Querschnittsform des Garantiebands, lassen sich die Einbuchtungen auch so ausbilden, dass sie zwei einen Winkel einschliessende Seitenwände aufweisen. Auch können die Einbuchtungen aus zwei nach innen gerichteten Seitenwänden bestehen, die durch eine dritte innere Seitenwand miteinander verbunden sind. In jedem Fall lässt sich das Garantieband selbst durch Strecken der Einbuchtungen radial nach aussen aufweiten, was ein vorteilhaftes Aufsetzverhalten auch bei schnellem Aufdrehen des Verschlusses auf dem Behälter garantiert. Durch die entsprechende Konfiguration der Einbuchtungen lässt sich je nach Ausbildung des Vorsprungs am Behälterhals die formschlüssige Haftung und damit das Abschraubverhalten optimieren. Je nach Form des Vorsprungs am Behälterhals kann die Rastkante leicht geneigt sein, ohne dass dadurch die formschlüssige Verbindung der Schraubkappe mit dem Behälter beeinträchtigt wird. Vor allem bei der Herstellung der Verschlusskappen im Spritzgussverfahren mit Werkzeugen, welche die Verschlusskappe in Axialrichtung ausstossen, ist eine derartige Abschrägung der Rastkante von Vorteil. Besonders gute Ergebnisse lassen sich dabei erzielen, wenn die Rastkante unter einem Winkel von etwa 70° zur Längsachse der Verschlusskappe hin geneigt ist.

Die Erfindung ist im folgenden in Ausführungsbeispielen anhand der Zeichnungen näher erläutert. Es zeigen:
Figur 1 die schematische Darstellung einer Verschlusskappe im Querschnitt durch ihr Mittelachse,
Figur 2 einen Schnitt durch das Garantieband der Verschlusskappe gemäss Figur 1 längs der Linie I-I,
Figur 3 einen Schnitt durch ein abgewandeltes Ausführungsbeispiel einer Verschlusskappe,
Figur 4 die teilweise Darstellung eines Schnitts längs der Linie II-II in Figur 3,
Figur 5 die ausschnittsweise Darstellung einer Verschlusskappe mit eingerastetem Garantieband auf einem Behälter im Schnitt und
Figur 6-8 verschiedene Querschnittformen von Garantiebändern mit den Merkmalen der Erfindung.

Gemäss Figur 1 und 2 weist eine Verschlusskappe 1 einen scheibenförmigen Kappenboden 2 auf, welcher in einen zylindrischen Kappenmantel 3 übergeht. Der Kappenmantel 3 ist an seinem unteren Rand mittels abreissbaren Verbindungsstegen 4 mit einem Garantieband 5 verbunden. Die Verschlusskappe ist dabei in bekannter Weise einstückig aus Kunststoff im Spritzgussverfahren hergestellt.

Das Garantieband 5 ist gemäss Figur 2 kreisförmig gewellt ausgebildet. D.h., dass das Garantieband im Querschnitt abschnittsweise etwa kreisförmig verläuft und dazwischen mit nach innen gerichteten Einbuchtungen 6 verläuft. Die Unterkante des Garantiebands ist mit einer zur Mittelachse der Verschlusskappe hin verlaufenden Abschrägung 7 versehen. Wie in Figur 2 durch Pfeile angedeutet, lässt sich das Garantieband 5 aufweiten, d.h. im Durchmesser vergrössern, sobald auf die Einbuchtungen 6 eine nach aussen gerichtete Kraft ausgeübt wird. Dies geschieht beim Aufsetzen des Garantiebands auf eine Behältermündung, wenn das Garantieband mit der Abschrägung 7 auf entsprechende Vorsprünge an der Behältermündung aufläuft.

In Figur 3 ist schematisch die Aussenkonfiguration einer Flasche mit einem derartigen Vorsprung 8 angedeutet, der vom Behälterhals 9 ringförmig nach aussen absteht. Die oberen Begrenzungsflächen der Einbuchtungen 6 dienen dabei als Rastkanten 10, die unter die Vorsprünge 8 des Behälterhalses einrasten. Das Garantieband 5 wird auf diese Weise derart formschlüssig mit den Vorsprüngen 8 am Behälterhals 9 verbunden, dass beim Abschrauben das Garantieband 5 fest am Behälterhals 9 hält, so dass die Verbindungsstege 4 reissen und das erstmalige Oeffnen des Behälters anzeigen. Beim erstmaligen Aufschrauben der Verschlusskappe 1 auf den Behälterhals 9 wird dagegen das Garantieband 5 aufgeweitet, was vor allem durch die Abschrägungen 7 unterstützt wird. Die Rastkanten 10 sind dagegen unter einem relativ flachen Winkel geneigt, so dass beim Abschrauben der Verschlusskappe eine Aufweitung des Garantiebandes 5 vermieden wird.

Figur 3 zeigt im übrigen ein abgewandeltes Ausführungsbeispiel, bei welchem das Garantieband 5 in einen oberen Abschnitt A und einen unteren Abschnitt B unterteilt ist. Der obere Abschnitt A des Garantiebands 5 verläuft dabei zylindrisch, wie dies von herkömmlichen Garantiebändern bekannt ist. Der untere Abschnitt B verläuft dagegen analog dem Ausführungsbeispiel gemäss Figur 2 gewellt und ist mit Einbuchtungen 6 versehen. Zwischen den Einbuchtungen 6 verläuft auch der untere Abschnitt B des Garantiebands 5 zylindrisch; in diesem Bereich ist er mit dem oberen Abschnitt A verbunden. Die oberen Begrenzungsflächen der Einbuchtungen 6 bilden Rastkanten 10, welche die Vorsprünge 8 am Behälterhals 9 untergreifen. Analog dem Ausführungsbeispiel gemäss Figur 1 lässt sich dabei das Garantieband 5 beim erstmaligen Aufsetzen der Verschlusskappe 1 auf den Behälterhals 9 im Bereich der Einbuchtungen radial nach aussen aufweiten. Wie aus Figur 3 und Figur 5 ersichtlich ist, ist der Winkel α der Rastkante 10 mit einer relativ schwachen Neigung von ca. 70° bezogen auf die Mittelachse der Verschlusskappe versehen. Die Rastkante 10 verspreizt sich also fest hinter dem Vorsprung 8. Dagegen ist die Abschrägung 7 an der unteren Begrenzungsfläche der Einbuchtungen 6 mit einem relativ steilen Winkel β von 45° ausgebildet. Diese Abschrägung 7 bewirkt, dass die Einbuchtungen 6 nach oben gewölbt und schräg nach innen geneigt verlaufen, wodurch das Aufweiten des Garantiebands 5 beim Aufschrauben auf den Behälterhals 9 erleichtert wird. Der Winkel von 45° hat sich dabei als Optimum für viele Anwendungsfälle ergeben. In der Praxis hat sich aber auch gezeigt, dass Grenzwerte des Winkels β von 30° bis 60° noch zu gutem Aufschraubverhalten einerseits und ausreichender Stabilität des durch die Abschrägung verkürzten Garantiebandes andererseits führen.

Die Aussenwand des oberen Abschnittes A des Garantiebandes 5 läuft dabei konisch zum Kappenmantel 3 zu, so dass sie im Querschnitt gemäss Figur 5 mit der Innenwand des Kappenmantels 3 ein spitzwinkliges Dreieck bilden. Beim Ausstossen aus radial nicht öffnenden Spritzgusswerkzeugen lässt sich also einerseits der Kern des Werkzeuges, der die Innenseite von Kappenmantel 3 und Garantieband 5 formt, aus dem Verschluss 1 herausziehen, wobei die Kernvorsprünge über die abgeschrägten Rastkanten 10 schnappen und die Einbuchtungen 6 nach aussen aufweiten. Um dies zu ermöglichen, muss lediglich das äussere Formteil im Bereich des Abschnittes B das Garantieband 5 freigegeben haben. Die Aussenwand des Garantiebandes 5 im Bereich des Abschnittes A lässt sich aufgrund der konischen Formgebung sodann ebenfalls durch Ausstossen ohne radial öffnendes äusseres Formteil entformen. Ein solches Entformungsprinzip ist z.B. in der US-A-4,526,282 beschrieben.

Figur 6 zeigt eine Ausführungsform, bei der das Garantieband 5 mit Einbuchtungen 6 versehen ist, welche je zwei unter einem Winkel zueinander verlaufende Seitenwände 6a, 6b aufweisen. Beim Ausführungsbeispiel gemäss Figur 7 bestehen die Einbuchtungen 6 aus etwa gleich langen Seitenwänden 6a, 6b, die einen stumpfen Winkel einschliessen. Bei beiden Ausführungsbeispielen lässt sich das Garantieband 5 in der im Zusammenhang mit Figur 1 und 3 beschriebenen Weise leicht radial nach aussen aufweiten.

Figur 8 zeigt ein Ausführungsbeispiel, bei welchem die Einbuchtungen 6 zwei Seitenwände 6a, 6b sowie eine dritte innere Seitenwand 6c aufweisen. Die Seitenwand 6c verläuft dabei im Querschnitt kreisförmig, wie das Garantieband 5 im äusseren Bereich. Diese Ausführungsform ist gekennzeichnet durch besonders gutes Rastverhalten auf dem Behälterhals. Trotzdem lässt sich auch dabei durch radial nach aussen gerichtete Kraft beim erstmaligen Aufschrauben der Verschlusskappe der Innendurchmesser des Garantiebands aufweiten, wobei die Seitenwände 6a, 6b entsprechend gebogen werden.

In den Ausführungsbeispielen sind die Abschrägungen 7 der Einbuchtungen 6, die Rastkante 10 und die Aussenwand im Bereich des Abschnittes A im Querschnitt geradlinig dargestellt. Selbstverständlich sind dabei als "Abschrägung" auch leicht konkav oder konvex (d.h. gekrümmt) ausgebildete Querschnittsformen zu verstehen.

## Patentansprüche

1. Verschlusskappe aus Kunststoffmaterial, die dazu bestimmt ist, zum Verschliessen einer Behältermündung (9) formschlüssig mit dieser in Verbindung gebracht zu werden, wobei die Kappe (1) einen Kappenboden (2) und einen etwa zylindrischen Kappenmantel (3) aufweist, an dessen unterem Rand ein Garantieband (5) mittels Verbindungselementen (4) abreissbar befestigt ist, welches dazu bestimmt ist, bei auf dem Behälter befestigter Kappe wenigstens einen Vorsprung an der Behältermündung (9) zu untergreifen und das zu diesem Zweck eine Anzahl von radial nach innen gerichteten Rastkanten (10) aufweist, welche den freien Innendurchmesser im Bereich des Garantiebands (5) verkleinern und die über den Umfang des Garantiebands (5) im Abstand voneinander angeordnet sind, dadurch gekennzeichnet, dass die Wand des Garantiebands Zummindest ineinem au seinem freien Ende begiennenden Abschnitt (B) von der zylindrischen Querschnittsform der Verschlusskappe (1) abweichend in radial nach innen gerichteten Einbuchtungen (6) verläuft, einwandig ausgeführt und parallel zur Mittelachse des tappennantels (B) ausgenchtet ist wobei die oberen Begrenzungsflächen der Einbuchtungen die Rastkanten (10) bilden.

2. Verschlusskappe nach Anspruch 1, dadurch gekennzeichnet, dass das Garantieband (5) in einen oberen und einen unteren Abschnitt (A bzw. B) unterteilt ist, wobei die Innenwand des oberen Abschnittes (A) etwa zylindrisch ausgebildet ist und wobei der untere Abschnitt (B) von einer etwa zylindrischen Grundform ausgehend mit den radial nach innen gerichteten Einbuchtungen (6) versehen ist und jeweils zwischen zwei der Einbuchtungen mit dem oberen Abschnitt (A) eine Einheit bildet.

3. Verschlusskappe nach Anspruch 1 oder 2, dadurch gekennzeichnet, dass das Garantieband (5) im Querschnitt etwa kreisförmig gewellt verläuft.

4. Verschlusskappe nach einem der Ansprüche 1 oder 2, dadurch gekennzeichnet, dass die Einbuchtungen (6) jeweils einen Winkel einschliessende Seitenwände (6a, 6b) aufweisen.

5. Verschlusskappe nach einem der Ansprüche 1 oder 2, dadurch gekennzeichnet, dass die Einbuchtungen (6) jeweils zwei radial nach innen gerichtete Seitenwände (6a, 6b) aufweisen, welche durch eine dritte mittlere Seitenwand (6c) miteinander verbunden sind.

6. Verschlusskappe nach einem der vorangegangenen Ansprüche, dadurch gekennzeichnet, dass die Unterkante der Einbuchtungen (6) mit einer zur Mittelachse der Verschlusskappe (1) geneigten Abschrägung (7) versehen sind.

7. Verschlusskappe nach Anspruch 6, dadurch gekennzeichnet, dass die Abschrägungen (7) der Einbuchtungen unter einem Winkel von etwa 45° zur Längsachse der Verschlusskappe geneigt sind.

8. Verschlusskappe nach einem der vorangegangenen Ansprüche, dadurch gekennzeichnet, dass die Rastkante (10) zur Kappenöffnung hin geneigt verläuft.

9. Verschlusskappe nach Anspruch 8, dadurch gekennzeichnet, dass die Rastkante (10) unter einem Winkel von etwa 70° zur Längsachse der Verschlusskappe (1) hin geneigt ist.

10. Verschlusskappe nach einem der vorangehenden Ansprüche, dadurch gekennzeichnet, dass die dem Kappenmantel (3) zugeordnete obere Begrenzungsfläche des Garantiebandes (5) in den Bereichen neben den Einbuchtungen (6) nach aussen abgeschrägt verläuft.

11. Verschlusskappe nach Anspruch 2 und 10, dadurch gekennzeichnet, dass die Aussenseite des oberen Abschnittes (A) des Garantiebandes (5) zum Kappenmantel (3) hin etwa derart konisch zuläuft, dass sie im Querschnitt mit der Innenwand des Garantiebandes ein spitzwinkliges Dreieck bildet.

## Claims

1. A closure cap of plastics material which is intended to be positively connected to the mouth (9) of a container for closing same, wherein the cap (1) has a cap end portion (2) and a substantially cylindrical cap peripheral portion (3), at the lower edge of which a guarantee strip (5) is fixed by means of connecting elements (4) in such a way that it can be torn off, the garantee strip being intended to engage under at least one projection at the container mouth (9) when the cap is fixed on the container and the garantee strip for that purpose having a number of radially inwardly directed retaining edges (10) which reduce the free inside diameter in the region of the guarantee strip (5) and which are arranged at a spacing from each other over the periphery of the guarantee strip (5), characterised in that at least in a portion (B) beginning at its free end the wall of the guarantee strip, departing from the cylindrical cross-sectional shape of the closure cap (1), extends in radially inwardly directed bay portions (6), is of a single-wall configuration and is oriented parallel to the central axis of the cap peripheral portion (3), wherein the upper boundary surfaces of the bay portions form the retaining edges (10).

2. A closure cap according to claim 1 characterised in that the guarantee strip (5) is divided into an upper and a lower portion (A and B respectively), wherein the inside wall of the upper portion (A) is of substantially cylindrical configuration and wherein the lower portion (B), starting from a substantially cylindrical basic shape, is provided with the radially inwardly directed bay portions (6) and forms a unit with the upper portion (A) between each two of the bay portions.

3. A closure cap according to claim 1 or claim 2 characterised in that the guarantee strip (5) extends in a substantially circular wavy configuration in cross-section.

4. A closure cap according to one of claims 1 and 2 characterised in that the bay portions (6) each have side walls (6a, 6b) which enclose an angle therebetween.

5. A closure cap according to one of claims 1 and 2 characterised in that the bay portions (6) each have two radially inwardly directed side walls (6a, 6b) which are connected together by a third central side wall (6c).

6. A closure cap according to one of the preceding claims characterised in that the lower edges of the bay portions (6) are provided with a bevel (7) which is inclined relative to the central axis of the closure cap (1).

7. A closure cap according to claim 6 characterised in that the bevels (7) of the bay portions are inclined at an angle of about 45° relative to the longitudinal axis of the closure cap.

8. A closure cap according to one of the preceding claims characterised in that the retaining edge (10) extends inclinnedly towards the opening of the cap.

9. A closure cap according to claim 8 characterised in that the retaining edge (10) is inclined at an angle of about 70° towards the longitudinal axis of the closure cap (1).

10. A closure cap according to one of the preceding claims characterised in that the upper boundary surface of the guarantee strip (5), which surface is associated with the cap peripheral portion (3), extends in an outwardly bevelled configuration in the regions beside the bay portions (6).

11. A closure cap according to claim 2 and claim 10 characterised in that the outside of the upper portion (A) of the guarantee strip (5) extends approximately conically towards the cap peripheral portion (3) in such a way that it forms an acute-angled triangle in cross-section with the inside wall of the guarantee strip.

## Revendications

1. Couvercle de fermeture en matière plastique destiné à être relié par complémentarité de forme à une ouverture de récipient (9), afin de fermer celle-ci, étant précisé que le couvercle (1) possède un fond (2) et une enveloppe (3) sensiblement cylindrique sur le bord inférieur de laquelle est fixée, à l'aide de moyens de liaison (4), apte à se rompre, une bande de garantie (5) qui est destinée à venir en contact par en dessous, quand le couvercle est fixé sur le récipient, avec une ou plusieurs parties saillantes prévues au niveau de l'ouverture de récipient (9), et qui possède à cet effet un certain nombre d'arêtes d'encliquetage (10), dirigées radialement vers l'intérieur, qui réduisent le diamètre intérieur libre dans la zone de la bande de garantie (5) et sont disposées, espacées les unes des autres, sur la périphérie de la bande de garantie (5), caractérisé en ce que la paroi de la bande de garantie, au moins dans une section (B) commençant au niveau de son extrémité libre, présente, à la différence de la forme de section transversale cylindrique du couvercle de fermeture (1), la forme de creux (6) dirigés radialement vers l'intérieur, est réalisée sous la forme d'une paroi simple et est orientée parallèlement à l'axe médian de l'enveloppe de couvercle (3), les surfaces périphériques supérieures des creux définissant les arêtes d'encliquetage (10).

2. Couvercle de fermeture selon la revendication 1, caractérisé en ce que la bande de garantie (5) est divisée en une section supérieure et une section inférieure (respectivement A et B), la paroi intérieure de la section supérieure (A) ayant une configuration sensiblement cylindrique tandis que la section inférieure (B) est pourvue, à partir de la forme de base sensiblement cylindrique, des creux (6) dirigés radialement vers l'intérieur et définit à chaque fois, entre deux creux, une unité avec la section supérieure (A).

3. Couvercle de fermeture selon la revendication 1 ou 2, caractérisé en ce que la bande de garantie (5) présente une section transversale ondulée sensiblement circulaire.

4. Couvercle de fermeture selon l'une des revendications 1 ou 2, caractérisé en ce que les creux (6) présentent chacun deux parois latérales (6a, 6b) définissant un angle.

5. Couvercle de fermeture selon l'une des revendications 1 ou 2, caractérisé en ce que les creux (6) présentent chacun deux parois latérales (6a, 6b) dirigées radialement vers l'intérieur, qui sont reliées entre elles par une troisième paroi latérale centrale (6c).

6. Couvercle de fermeture selon l'une des revendications précédentes, caractérisé en ce que le bord inférieur des creux (6) est pourvu d'une partie biseautée (7) inclinée vers l'axe médian du couvercle de fermeture (1).

7. Couvercle de fermeture selon la revendication 6, caractérisé en ce que les parties biseautées (7) des creux sont inclinées suivant un angle d'environ 45° par rapport à l'axe longitudinal du couvercle de fermeture.

8. Couvercle de fermeture selon l'une des revendications précédentes, caractérisé en ce que l'arête d'encliquetage (10) est inclinée en direction de l'ouverture du couvercle.

9. Couvercle de fermeture selon la revendication 8, caractérisé en ce que l'arête d'encliquetage (10) est inclinée suivant un angle d'environ 70° en direction de l'axe longitudinal du couvercle de fermeture (1).

10. Couvercle de fermeture selon l'une des revendications précédentes, caractérisé en ce que la surface périphérique supérieure de la bande de garantie (5) associée à l'enveloppe de couvercle (3) est biseautée vers l'extérieur dans les zones proches des creux (6).

11. Couvercle de fermeture selon les revendications 2 et 10, caractérisé en ce que la face extérieure de la section supérieure (A) de la bande de garantie (5) est effilée suivant une forme sensiblement conique en direction de l'enveloppe de couvercle (3), de manière à définir en section transversale un triangle à angle aigu avec la paroi intérieure de la bande de garantie.
